# EUROPÄISCHE PATENTSCHRIFT

(11) **EP 1 690 011 B1**
(45) Veröffentlichungstag und Bekanntmachung des Hinweises auf die Patenterteilung: **26.04.2017**
(21) Anmeldenummer: 04804578.5
(22) Anmeldetag: 26.11.2004
(51) Int. Cl.: F04D 29/32, F01D 5/30

(54) **ROTOR FÜR EINEN VERDICHTER**
ROTOR FOR A COMPRESSOR
ROTOR POUR UN COMPRESSEUR

(30) Priorität: 06.12.2003 DE 10357134
(43) Veröffentlichungstag der Anmeldung: 16.08.2006
(73) Patentinhaber: General Electric Technology GmbH, 5400 Baden (CH)
(72) Erfinder: BACHOFNER, René, CH-5417 Untersiggenthal (CH); GRIGIONI, Pietro, CH-5422 Oberehrendingen (CH); KAPPIS, Wolfgang, CH-5442 Fislisbach (CH)
(74) Vertreter: Bernotti, Andrea
(86) Internationale Anmeldenummer: PCT/EP2004/053114
(87) Internationale Veröffentlichungsnummer: WO 2005/054682

(56) Entgegenhaltungen:
- DE-A1- 19 615 549
- FR-A- 896 520
- JP-A- H08 121 106
- US-A- 2 010 022
- US-A- 2 414 278
- US-A- 2 921 770
- US-A- 2 925 250
- US-A- 4 595 340

## Beschreibung

### TECHNISCHES GEBIET

Die vorliegende Erfindung bezieht sich auf das Gebiet der Turbomaschinen. Sie betrifft einen Rotor für einen Verdichter gemäss dem Oberbegriff des Anspruchs 1.

### STAND DER TECHNIK

Rotoren von Hochdruck-Verdichtern, wie sie insbesondere in Gasturbinen eingesetzt werden, weisen in der Regel eine mehrstufige Beschaufelung auf, die in axialer Richtung hintereinander angeordnete Schaufelkränze umfasst. Jeder Schaufelkranz enthält eine Vielzahl von Laufschaufeln, die am Umfang des Rotors angeordnet und befestigt sind. Jede der Laufschaufeln sitzt mit einem Schaufelfuss in einer Umfangsnut, die als Eindrehung in den Rotor ausgebildet ist. Ein solcher Rotor ist beispielsweise aus der Druckschrift DE-A1-196 15 549 bekannt.

Die Befestigung einer einzelnen Laufschaufel in einem Rotor nach dem Stand der Technik ist auch in Fig. 1 wiedergegeben: Die Laufschaufel 15 umfasst ein radial nach aussen abstehendes Schaufelblatt 21 und einen Schaufelfuss16, die durch eine Plattform 18 voneinander getrennt sind. Die Laufschaufel 15 ist mit dem Schaufelfuss 16 im Rotor 10 befestigt. Zur Befestigung der Laufschaufeln ist eine Umfangsnut in Form einer Eindrehung 11 vorgesehen, die eine Eindrehtiefe T hat. Innerhalb der Eindrehung 11 sind an den Seitenwänden Schultern 14 mit einer Schultertiefe A ausgebildet. Der Schaufelfuss 16 weist ein sich verbreiterndes Unterteil 17 mit einer Querschnittskontur in Form eines auf dem Kopf stehenden "T" auf, mit dem es hinter die Schultern 14 der Eindrehung 11 greift. Die bei Drehung des Rotors 10 auf die Laufschaufel 15 wirkende Fliehkraft wird dabei über Anpressflächen 13 auf die Schultern 14 der Eindrehung 11 übertragen.

Um die mechanische Festigkeit des Rotors durch die Eindrehungen 11 für die Laufschaufeln möglichst wenig zu schwächen, werden die Eindrehungen 11 im Stand der Technik mit einer minimalen Eindrehtiefe T=Tₘᵢₙ ausgeführt. Diese minimale Eindrehtiefe Tₘᵢₙ ermöglicht eine Schultertiefe A der Schulter 14, die gerade ausreicht, um unter den vorherrschenden extremen Betriebsbedingungen (hohe Drehzahlen, Temperaturen bis zu 500°C) und den Eigenschaften des gewählten Rotormaterials eine ausreichende anfängliche Festigkeit des Rotors 10 im Bereich der Schultern 14 zu ermöglichen.

Es hat sich nun jedoch in der Praxis herausgestellt, dass die Verwendung einer Eindrehung mit der minimalen Eindrehtiefe Tₘᵢₙ dazu führen kann, dass der Rotor 10 im Bereich der Eindrehung 11 über die zulässigen Festigkeitsgrenzen hinaus beansprucht wird, was zu einer Reduktion der Rotor-Lebensdauer führen kann.

### DARSTELLUNG DER ERFINDUNG

Es ist daher Aufgabe der Erfindung, einen Rotor für einen Verdichter zu schaffen, der dieses Lebensdauerproblem beseitigt.

Die Aufgabe wird durch die Gesamtheit der Merkmale des Anspruchs 1 gelöst. Der Kern der Erfindung besteht darin, eine Eindrehtiefe der Eindrehung vorzusehen, die wesentlich grösser ist als die minimale Eindrehtiefe, und den Schaufelfuss entsprechend anzupassen.

Erfindungsgemäß ist die Eindrehtiefe mehr als 40% grösser als die minimale Eindrehtiefe.

Erfindungsgemäß sind zur Gewichtsreduktion im Schaufelfuss Ausnehmungen vorgesehen. Hierdurch lassen sich Gewichtszunahmen der Laufschaufel aufgrund des verlängerten Schaufelfusses kompensieren und die beim Betrieb auftretenden Kräfte verringern.

Erfindungsgemäß ist im Schaufelfuss oberhalb des Unterteils eine Ausnehmung in Form eines in Umfangsrichtung durch den Schaufelfuss hindurchgehenden Loches vorgesehen, wobei das Loch insbesondere als sich in radialer Richtung erstreckendes Langloch ausgebildet ist.

Es kann aber auch von Vorteil sein, wenn auf der Unterseite des Unterteils des Schaufelfusses zur Gewichtsreduktion Ausnehmungen vorgesehen sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einem ausschnittweise dargestellten Längsschnitt die Befestigung einer Laufschaufel im Rotor eines Hochdruck-Verdichters nach dem Stand der Technik und
- Fig. 2: in einer zu Fig. 1 vergleichbaren Darstellung ein Ausführungsbeispiel für eine Laufschaufelbefestigung nach der Erfindung.

### WEGE ZUR AUSFÜHRUNG DER ERFINDUNG

Bei dem in Fig. 2 dargestellten Ausführungsbeispiel der Erfindung ist in dem Rotor 20 die Laufschaufel 25 mit dem Schaufelblatt 22, der Plattform 28 und dem Schaufelfuss 26 mittels einer Eindrehung 21 befestigt. In der Eindrehung 21 sind auch hier wieder seitliche Schultern 24 ausgebildet, hinter die der Schaufelfuss 26 mit seinem verbreiterten Unterteil 27 greift und sich beim Auftreten von Fliehkräften an den Anpressflächen 23 abstützt.

Um die dabei entstehende Belastung der Schultern 24 besser auffangen zu können und damit die durch Festigkeitsprobleme bedingte Lebensdauerbegrenzung zu beseitigen, wird die Eindrehung 21 nun mit einer Eindrehtiefe T ausgeführt, die wesentlich, insbesondere mehr als 10%, grösser ist als die im Stand der Technik verwendete minimale Eindrehtiefe Tₘᵢₙ. Hierdurch ist es möglich, die Schultertiefe der Schultern 24 auf einen Wert B zu bringen, der wesentlich grösser ist als die Schultertiefe A bei der vorbekannten Befestigung gemäss Fig. 1. Im Ausführungsbeispiel der Fig. 2 ist die Eindrehtiefe T etwa 40% grösser als die minimale Eindrehtiefe Tₘᵢₙ, was sich in der Praxis bewährt hat.

Mit der Erhöhung der Eindrehtiefe T und der Schultertiefe B vergrössert sich auch die Höhe des Schaufelfusses 26. Durch die Verlängerung des Schaufelfusses 26 erhöht sich zwangsläufig auch das Schaufelgewicht, was zu erhöhten Fliehkräften und damit zu einer erhöhten mechanischen Beanspruchung des Rotors 20 führen würde. Es ist daher besonders vorteilhaft, wenn zumindest ein Teil des durch die Verlängerung verursachten Gewichtszuwachses durch geeignete Massnahmen wieder beseitigt wird. Die Massnahmen bestehen darin, an der Laufschaufel 25 im Bereich des Schaufelfusses 26 an für die mechanische Festigkeit unkritischen Stellen durch das Vorsehen von Ausnehmungen Material einzusparen. Eine erste bevorzugte Art der Ausnehmung ist ein Langloch 19, dass in Umfangsrichtung durch den Schaufelfuss 26 hindurchgeht und sich in radialer Richtung erstreckt. Das Langloch19 ist dabei im schlanken Abschnitt des Schaufelfusses 26 angeordnet und befindet sich in der Mitte zwischen den beiden Schultern 24. Eine zweite bevorzugte Art der Ausnehmung sind randseitige, gerundete Vertiefungen 29 auf der Unterseite des Unterteils 27 des Schaufelfusses 26. Beide Arten von Ausnehmungen 19, 29 können wahlweise einzeln oder miteinander kombiniert werden, um die gewünschte Gewichtsreduktion durch Materialeinsparung zu verwirklichen.

### BEZUGSZEICHENLISTE

- 10,20: Rotor
- 11,21: Eindrehung (Umfangsnut)
- 12,22: Schaufelblatt
- 13,23: Anpressfläche
- 14,24: Schulter
- 15,25: Laufschaufel
- 16,26: Schaufelfuss
- 17,27: Unterteil (Schaufelfuss)
- 18,28: Plattform
- 19: Langloch
- 29: Vertiefung
- A, B: Schultertiefe
- Tₘᵢₙ: minimale Eindrehtiefe
- T: Eindrehtiefe

## Patentansprüche

1. Rotor (20) für einen Verdichter, insbesondere einer Gasturbine, welcher Rotor (20) eine Mehrzahl von Laufschaufeln (25) umfasst, die um die Drehachse des Rotors (20) herum in Form eines Kranzes angeordnet sind und jeweils mit einem Schaufelfuss (26) in einer umlaufenden Eindrehung (21) am Rotor (20) gehalten sind, wobei der Schaufelfuss (26) mit einem sich verbreiternden Unterteil (27) hinter zwei an den Seitenwänden der Eindrehung (21) ausgebildete Schultern (24) mit einer Schultertiefe (A) greift, und die Eindrehung (21) durch eine verdichterspezifische minimale Eindrehtiefe (Tₘᵢₙ) definiert ist, welche unter den vorgegebenen Materialeigenschaften des Rotors (20) und den vorgegebenen Betriebsbedingungen des Verdichters eine für den Anfang ausreichende Festigkeit des Rotors (20) im Bereich der Schaufelbefestigung ergibt, **dadurch gekennzeichnet, dass** die Eindrehung (21) des Rotors (20) eine Eindrehtiefe (T) aufweist, die mehr als 40% grösser ist als die minimale Eindrehtiefe (Tₘᵢₙ), dass die Schultertiefe (B) entsprechend der Eindrehtiefe (T) vergrössert ist mit (A<B), und dass die Laufschaufeln (25) einen der Eindrehtiefe (T) angepassten Schaufelfuss (26) aufweisen und dass zur Gewichtsreduktion im Schaufelfuss (26) Ausnehmungen (19, 29) vorgesehen sind, wobei im Schaufelfuss (26) oberhalb des Unterteils (27) eine Ausnehmung in Form eines in Umfangsrichtung durch den Schaufelfuss (26) hindurchgehenden Loches (19) vorgesehen ist.

2. Rotor nach Anspruch 1, **dadurch gekennzeichnet, dass** das Loch als sich in radialer Richtung erstreckendes Langloch (19) ausgebildet ist.

3. Rotor nach Anspruch 1 oder 2, **dadurch gekennzeichnet, dass** auf der Unterseite des Unterteils (27) des Schaufelfusses (26) Ausnehmungen in Form von Vertiefungen (29) vorgesehen sind.

## Claims

1. Rotor (20) for a compressor, in particular a gas turbine, which rotor (20) comprises a plurality of rotor blades (25) which are arranged in the form of a ring about the rotation axis of the rotor (20) and which are each held in a peripheral turned groove (21) on the rotor (21) by means of a blade root (26), wherein the blade root engages with a widening lower part (27) behind two shoulders (24) with a shoulder depth (A) formed on the side walls of said turned groove (21), and the turned groove (21) is defined by a minimum groove depth (Tₘᵢₙ) which is specific to the compressor and which, under the predefined material properties of the rotor (20) and the predefined operating conditions of the compressor, gives a strength of the rotor (20) in the region of the blade fixing which is sufficient for the start-up,
**characterized in that**
the turned groove (21) of the rotor (20) has a groove depth (T) which is more than 40% greater than the minimum groove depth (Tₘᵢₙ),
that the shoulder depth (B) is enlarged in accordance with the groove depth (T) by (A<B), and
that the rotor blades (25) have a blade root (26) adapted to the groove depth (T), and that to reduce the weight, recesses (19, 29) are provided in the blade root (26), wherein in the blade root (26) above the lower part (27), a recess is provided in the form of a hole (19) extending continuously through the blade root (26) in the circumferential direction.

2. Rotor according to claim 1, **characterized in that** the hole is formed as a slot (19) extending in the radial direction.

3. Rotor according to claim 1 or 2, **characterized in that** recesses in the form of depressions (29) are provided on the underside of the lower part (27) of the blade root (26).

## Revendications

1. Rotor (20) pour un compresseur, plus particulièrement une turbine à gaz, ce rotor (20) comprenant une pluralité d'aubes (25), qui sont disposées autour de l'axe de rotation du rotor (20) sous la forme d'une couronne et sont maintenues chacune avec une embase d'aube (26) dans une gorge circulaire (21) sur le rotor (20), l'embase de l'aube (26) s'emboîtant avec une partie inférieure (27) qui s'élargit derrière deux épaulements (24), réalisés au niveau des parois latérales de la gorge (21), avec une profondeur d'épaulement (A), et la gorge (21) est définie par une profondeur de gorge minimale (Tₘᵢₙ), spécifique au compresseur, qui permet d'obtenir, grâce aux propriétés des matériaux du rotor (20) et aux conditions de fonctionnement prédéterminées du compresseur, une solidité suffisante pour le début, du rotor (20) au niveau de la fixation des aubes, **caractérisé en ce que** la gorge (21) du rotor (20) présente une profondeur de gorge (T) qui est 40 % supérieure à la profondeur de gorge minimale (Tₘᵢₙ), **en ce que** la profondeur d'épaulement (B) est agrandie en fonction de la profondeur de gorge (T) avec (A<B), et **en ce que** les aubes (25) comprennent une embase d'aube (26) adaptée à la profondeur de gorge (T) et **en ce que**, pour la réduction du poids, dans l'embase de l'aube (26), sont prévus des évidements (19, 29), moyennant quoi, dans l'embase de l'aube (26), au-dessus de la partie inférieure (27), est prévu un évidement sous la forme d'un trou (19) traversant l'embase de l'aube (26) dans la direction circonférentielle.

2. Rotor selon la revendication 1, **caractérisé en ce que** le trou est conçu comme un trou oblong (19) s'étendant dans la direction radiale.

3. Rotor selon la revendication 1 ou 2, **caractérisé en ce que**, sur l'envers de la partie inférieure (27) de l'embase de l'aube (26), sont prévus des évidements sous la forme de renfoncements (29).
